# EUROPÄISCHE PATENTSCHRIFT

(11) **EP 0 405 087 B1**
(45) Veröffentlichungstag und Bekanntmachung des Hinweises auf die Patenterteilung: **26.05.1993**
(21) Anmeldenummer: 90107819.6
(22) Anmeldetag: 25.04.1990
(51) Int. Cl.: F22B 37/40, F22B 31/00

(54) **Dampfkessel zur Verbrennung fossiler Brennstoffe unter reduzierter Bildung von Stickoxiden**
Low NOX fossil-fuel-fired steam generator
Chaudière à vapeur à basse émission de NOX pour la combustion de combustibles fossiles

(30) Priorität: 28.06.1989 DE 3921076
(43) Veröffentlichungstag der Anmeldung: 02.01.1991
(73) Patentinhaber: Deutsche Babcock Energie- und Umwelttechnik Aktiengesellschaft, 46049 Oberhausen (DE)
(72) Erfinder: Breucker, Hans, D-4000 Düsseldorf (DE); Kessel, Walter, D-5012 Königshoven (DE)
(74) Vertreter: Müller, Jürgen, Dipl.-Ing.

(56) Entgegenhaltungen:
- DE-A- 2 021 815
- DE-B- 1 256 224

## Beschreibung

Die Erfindung betrifft einen Dampfkessel gemäß dem Oberbegriff des Patentanspruches 1.

Die bei der Verbrennung von fossilen Brennstoffen entstehenden Stickstoffoxide (NOₓ) sind gesundheitsschädlich. Ihre Emission soll daher soweit wie möglich reduziert werden.

Die beiden größten NOₓ-Quellen sind thermisches NOₓ und Brennstoff-NOₓ. Maßnahmen zur Reduzierung der NOₓ-Bildung beim Verbrennungsprozeß sind:
- Senkung der Verbrennungstemperatur und
- Erzeugung von Sauerstoffmangel bei der Verbrennung.

Realisiert werden diese Maßnahmen z.B. durch
- Einsatz von NOₓ-armen Brennern,
- Einrichtung von Oberluft (Over-Fire-Air, d.h. OFA) und
- sogenannte In-Furnace-NOₓ-Reduction (IFNR), wobei Zusatzbrennstoff hinter der Hauptverbrennungszone zugeführt wird.

Bei dem in der (noch nicht veröffentlichten) deutschen Patentanmeldung P 38 25 291 beschriebenen Verfahren wird zur Reduzierung des NOₓ, insbesondere des thermischen NOₓ, das Temperaturprofil im Feuerraum durch Beeinflussung des Verbrennungsprozesses durch stufenweise Zufuhr von Brennstoff und/oder Rauchgas in der Hauptverbrennungszone geglättet.

Diesen NOₓ-senkenden Maßnahmen sind jedoch dann Grenzen gesetzt, wenn Zünd- und Grundstabilität der Flamme sowie der vollständige Ausbrand nicht mehr gewährleistet werden kann. Daher ist es möglich, daß trotz Ausschöpfung aller unter Sicherung der Verbrennung möglichen Maßnahmen, die maximalen Temperaturen noch so hoch sind, daß eine beträchtliche NOₓ-Bildung stattfindet. Dies ist besonders bei schwer entflamm- und brennbaren Brennstoffen, wie z.B. bei Schwerölen oder ballaststoffreichen Kohlen, der Fall.

Neben den NOₓ-mindernden Maßnahmen, die den Verbrennungsprozeß durch Variieren der Luft-, Brennstoff- und Rauchgaszufuhr beeinflussen, ist zur Absenkung der Temperatur im Feuerraum der Einbau von Mittelwänden denkbar. Derartige Mittelwände sind in geschlossener und offener Bauweise bekannt. Sie teilen einen Feuerraum auf und dienen vornehmlich dazu, die Kesselhöhe zu reduzieren.

Auch bei den Mittelwänden, die einen Druckausgleich im Rauchgas ermöglichen, findet kein Temperaturausgleich statt, so daß sich unerwünschte Temperaturunterschiede im geteilten Feuerraum einstellen können. Außerdem sind sie in der Heizflächengröße durch die Kesselbreite festgelegt und daher zur gezielten Temperaturabsenkung wenig anpassungsfähig. Insbesondere wird durch Mittelwände die Temperatur in vertikaler Richtung gleichmäßig abgesenkt, obwohl nur im Bereich des Temperaturmaximums eine Temperaturabsenkung sinnvoll ist.

In der DE-A-2 527 482 ist der Einbau von Zwischenwandelementen im Feuerraum als temperatursenkende Maßnahme zur NOₓ-Reduktion beschrieben. Bei diesem Dampfkessel ragen schmale Wandstreifen, die sich zwischen je zwei benachbarten Brennerreihen befinden, von der Umfassungswand in den Feuerraum hinein. Derartige Wandstreifen sind im Betrieb der Rauchgasströmung ausgesetzt und erfordern wegen der nur einseitigen Befestigungsmöglichkeit einen hohen Versteifungsaufwand. Da bei heute üblichem Betrieb einer Feuerungsanlage mit NOₓ-armen Brennern das Temperaturprofil des Rauchgases in waagerechter Richtung ebenfalls in der Mitte ein Maximum aufweist und zu den Umfassungswänden hin abfällt, verstärken solche schmalen Wandstreifen den Unterschied zwischen maximaler und minimaler Rauchgastemperatur. Die NOₓ-Emission kann durch sie nicht wirksam gesenkt werden.

Aus der DE-A-2 021 815 ist ein Dampfkessel bekannt, dessen Verbrennungsraum in der Mittelebene durch eine seitlich ungehalterte Zwischenwand aufgeteilt ist. Die Zwischenwand erstreckt sich über die gesamte Höhe des Verbrennungsraumes und weist oberhalb der oberen Brennerebene Druckausgleichsöffnungen von geringem Durchmesser auf. Die Zwischenwand des bekannten Kessels dient dazu, bei gleicher Kesselleistung das Bauvolumen zu verringern.

Aufgabe der Erfindung ist es, den Dampfkessel gemäß dem Oberbegriff des Patentanspruches 1 derart zu gestalten, daß durch den Einbau einer Zwischenwand die Bildung von NOₓ im Feuerraum wirksam reduziert wird. Diese Aufgabe wird durch die Merkmale des kennzeichnenden Teiles des Patentanspruches 1 gelöst.

Die als Rohrband ausgebildete Zwischenwand, die sich in einer senkrechten Mittelebene zwischen Brennerwand und Rückwand erstreckt und zwischen unterer Brennerebene und um einen Brennerebenenabstand oberhalb der oberen Brennerebene angeordnet ist, bewirkt eine gezielte Absenkung der Rauchgastemperatur im Bereich des Temperaturmaximums in der Mitte des Feuerraums. Es findet nur eine sehr geringe Temperaturabsenkung in den Bereichen niedriger Rauchgastemperatur, wie in der Nähe der Feuerraumwände, des Feuerraumbodens, und oberhalb der Brennerebenen statt. Dadurch wird die Bildung von NOₓ effektiv reduziert. Dies gilt insbesondere für die Bildung von thermischem NOₓ, dessen Bildungsrate bei höheren Temperaturen überproportional mit der Temperatur steigt.

Durch Befestigungen des Rohrbandes an Brenner- und Rückwand ist eine ausreichende Schwingungssteifigkeit gewährleistet.

Die horizontalen Durchlässe gewährleisten einen vollständigen Druck- und Temperaturausgleich, der zu einem störungsfreien und effektiven Betrieb der Feuerung benötigt wird.

Ein weiterer Vorteil dieser Maßnahme zur Reduzierung der NOₓ-Emission ist, daß sie sowohl zum Nachrüsten alter Kessel als auch für neue Kessel geeignet ist. Das Feuerraumband kann als einzige NOₓ-mindernde Maßnahme oder auch zusätzlich zu den bekannten Maßnahmen (z.B. OFA, IFNR) eingesetzt werden. Dabei ist speziell bei Altanlagen von Vorteil, daß aus Gründen der Wärmebilanz durch die zusätzlichen Heizflächen im Feuerraum, eine Rauchgasrückführung erst ermöglicht wird oder die bereits vorhandene rezirkulierte Rauchgasmenge vergrößert werden kann.

Besonders vorteilhaft ist der Einbau des Rohrbandes bei Kesseln, die mit schwer entflamm- und brennbaren Brennstoffen, wie z. B. schwerem Heizöl, betrieben werden, weil bei diesen Kesseln die bisher bekannten NOₓ-mindernden Maßnahmen die NOₓ-Emission nicht weit genug reduzieren können.

Das Merkmal des Anspruchs 2 ist besonders vorteilhaft für Kessel, die bereits mit einer Rauchgasrückführung versehen sind. Der Bau einer zweiten, parallelen Rauchgasrückführung kann bei laufendem Betrieb durchgeführt werden.

Die im Anspruch 3 beschriebene Form und Anordnung des Rohrbandes erhält den Flammenverband und damit die gegenseitige Stützwirkung der Einzelflammen untereinander in horizontaler Richtung, was besonders beim Zünden der Brenner wichtig ist.

Ein weiterer Vorteil des Merkmals des Anspruchs 3 ist, daß die Flammen der neben dem Rohrband angeordneten Brenner sich im wesentlichen in den freien Bereichen, den Durchlässen, des zickzackförmigen Bandes ausbreiten. Dadurch wird eine unmittelbare Flammenberührung der Rohre ausgeschlossen.

Die Führung der Zuleitungsrohre durch eine der Feuerraumwände im unteren Drittel des Feuerraumes gemäß Anspruch 4 vereinfacht die Anordnung des Rohrbandes in der Hauptverbrennungszone. Dabei ist die Durchführung der Zuleitungsrohre zwischen erster und zweiter Brennerebene besonders günstig, weil i.a. erst ab dieser Höhe im Feuerraum die hohen Temperaturen vorzufinden sind (vgl. Fig. 9).

Die Führung der Ableitungsrohre durch eine der Feuerraumwände in der oberen Hälfte des Feuerraumes gemäß Anspruch 5 ermöglicht in einfacher Form die Anordnung des Rohrbandes in der Hauptverbrennungszone. Dabei ist die Durchführung der Ableitungsrohre um einen halben bis einen Brennerebenenabstand oberhalb der obersten Brennerebenen besonders günstig, weil i.a. ab dieser Höhe die Temperaturen im Feuerraum wieder absinken (vgl. Fig. 9).

Das Merkmal des Anspruchs 6 ist besonders für Zwangsumlauf- und Zwangsdurchlaufkessel, z.B. Bensonkessel, geeignet. Es ermöglicht eine einfache Anbindung des Rohrbandes in einen vorhandenen Kessel.

Das Merkmal des Anspruchs 7 ist ebenfalls besonders für Zwangsumlauf- und Zwangsdurchlaufkessel geeignet.

Die Merkmale der Ansprüche 8 und 9 sind besonders für Naturumlaufkessel geeignet.

Ein Vorteil des Merkmals des Anspruchs 10 ist, daß die Spitzen des Rohrbandes an ihren mittleren Abschnitten einfach an den Feuerraumwänden befestigt werden können. Ein weiterer Vorteil ist, daß durch die Abstände zwischen den Rohrbögen Dehnungsspannungen vermieden werden.

Vorteil des Merkmals des Anspruchs 11 ist, daß die mittleren Abschnitte einfach gefertigt werden können.

Die Anordnung der Rohre im mittleren Bereich der Spitzen an der Feuerraumwand gemäß Anspruch 12 ist von Vorteil, weil zusätzliche Heizflächen und damit eine zusätzliche Temperaturabsenkung in der Nähe der Feuerraumwände vermieden werden (vgl. Fig. 10).

Das Merkmal des Anspruchs 13 beschreibt eine vorteilhafte Ausführung und Befestigung des Bandes für einen Dampfkessel mit vier Brennerebenen und das des Anspruchs 14 für einen Dampfkessel mit drei Brenenrebenen.

Die Zeichnung dient der Erläuterung der Erfindung anhand von Beispielen.

Figur 1 zeigt eine schematische Darstellung eines Bensonkessels (Beispiel 1) mit einem nachträglich eingebauten, verschweißten Rohrband. In Figur 2 ist eine entsprechende Draufsicht von oben auf den Feuerraum des Kessels und in Figur 3 ein vergrößerter Ausschnitt mit Durchführung der Ableitungsrohre des Rohrbandes durch eine Feuerraumwand zu sehen. Ein Schaltschema des Beispiels 1 ist in Figur 4 dargestellt.

Die Figuren 5 bis 8 zeigen zwei Ausführungsbeispiele von Spitzen des Rohrbandes, wobei in den Figuren 5 und 7 frontale Draufsichten und in den Figuren 6 und 8 entsprechende Querschnitte zu sehen sind.

Die Diagramme der Figuren 9 und 10 stellen Temperaturverläufe des Rauchgases in Abhängigkeit von der Kesselhöhe (Figur 9) und von der Kesselbreite (Figur 10) ohne Rohrband (gestrichelte Linie) und mit Rohrband (durchgezogene Linie) dar.

Figur 11 zeigt eine schematische Darstellung eines Naturumlaufkessels (Beispiel 2) mit eingebautem Rohrband, Figur 12 eine entsprechende Draufsicht auf den Feuerraum und Figur 13 ein entsprechendes Schaltschema.

### Beispiel 1 (nachgerüsteter Bensonkessel):

In einem Feuerraum 1 eines zweizügigen Bensonkessels sind vier Brennerebenen 2, 3, 4 und 5 senkrecht übereinander angeordnet. Der Abstand der ersten, untersten Brennerebene 2 zum Feuerraumboden 6 beträgt etwa die Hälfte des Brennerebenenabstandes. Auf ungefähr 70 % der Gesamthöhe des Feuerraumes 1, etwa um einen Brennerebenenabstand oberhalb der vierten Brennerebene 5, befinden sich Luftöffnungen 7. Im Rauchgasraum oberhalb der Luftöffnungen 7, dem oberen Viertel des Feuerraumes 1, ist ein bis zur Feuerraumdecke 8 reichender Wandüberhitzer 9 angeordnet. Jede der vier Brennerebenen 2 bis 5 ist mit vier waagerecht ausgerichteten Brennern 10 mit Rauchgasrückführungen 11 ausgerüstet. Die vier Brenner 10 einer Ebene sind nebeneinander auf einer Brennerwand 12 angeordnet. Die Brennerwand 12 und eine gegenüberliegende Rückwand 13 bilden im rechteckigen Querschnitt des Feueraumes 1 die längeren Seiten. Die Luftöffnungen 7 befinden sich auf beiden zur Brennerwand 12 senkrechten Seitenwänden 14, 15 des Feuerraumes 1, wobei je drei Luftöffnungen 7 nebeneinander angeordnet sind.

In einer senkrecht zu Brennerwand 12 und Rückwand 13 und parallel zu den Seitenwänden 14 und 15 stehenden Mittelebene des Feuerraumes 1 befindet sich ein Rohrband 16 aus miteinander verschweißten Rohren 17. Das Rohrband 16 ist in einem Bereich, der zwischen erster und zweiter Brennerebene 2, 3 beginnt und zwischen vierter Brennerebene 5 und Luftöffnungen 7 endet, angeordnet und verläuft in senkrechter Richtung zickzackförmig zwischen Rückwand 13 und Brennerwand 12.

Es weist vier gerade, zwischen den Feuerraumwänden 12 und 13 verlaufende Abschnitte auf, die durch abgeflachte Spitzen 18, 19 und 20 verbunden sind. Die drei Spitzen 18, 19 und 20 sind auf Höhe der drei oberen Brennerebenen 3, 4 und 5 an den Feuerraumwänden 12, 13 befestigt. Zuleitungsrohre 21, Ableitungsrohre 22 und die mittlere Spitze 19 des Rohrbandes 16 befinden sich auf der Seite der Rückwand 13, die untere und die obere Spitze 18, 20 reichen bis an die Brennerwand 12, die mittlere Spitze 19 bis an die Rückwand 13.

Die Form des Rohrbandes 16 ähnelt, wie Figur 1 zeigt, zweier um 90° im Uhrzeigersinn gedrehter, übereindergesetzter V, deren Spitzen abgeflacht sind. Die auf Höhe der Brennerebenen 3, 4, 5 zwischen den geraden Abschnitten des Rohrbandes 16 freibleibenden, horizontalen Durchlässe haben, der Form des Rohrbandes 16 entsprechend, die Form von Dreiecken mit abgeflachten Spitzen, d.h. von Trapezen.

Bis auf die Spitzen 18, 19, 20 des Rohrbandes 16 und die innerhalb des Feuerraums 1 befindlichen Teile der Zuleitungsrohre 21 und der Ableitungsrohre 22 sind die Bereiche des Feuerraums 1 in der Nähe der Feuerraumwände 12, 13, 14, 15 frei von Heizflächen. Ebenso ist der Feurraum 1 zwischen Feuerraumboden 6 und erster Brennerebene 2 frei von Heizflächen.

In jedes Rohr 17 des Rohrbandes 16 mündet ein Zuleitungsrohr 21. Die Zuleitungsrohre zweigen von einem unteren Sammler 23 ab und sind im Wechsel um ein auf der Mitte der Rückwand 13 angebrachtes Zugband 24 herum durch die Rückwand 13 geführt. Zu jedem Rohr 17 gehört ebenfalls ein Ableitungsrohr 22. Die Ableitungsrohre 22 sind in gleicher Weise wie die Zuleitungsrohre 21 im Wechsel links und rechts um das Zugband 24 herum zu einem oberen Sammler 25 geführt. Diese Durchführungen sind in Figur 3 dargestellt.

An die Feuerraumdecke 8 und den Wandüberhitzer 9 schließt sich auf der Seite der Rückwand 13 ein zweiter Rauchgaszug 26 an. Vom zweiten Rauchgaszug 26 zweigt in Bodennähe ein Rauchgaskanal 27 ab, der z.B. über einen Luftvorwärmer zu einer Rauchgasreinigungsanlage führt. Von diesem Rauchgaskanal 27 zweigen wiederum zwei Rauchgasleitungen 28, 29 ab, von denen die zweite nachträglich zusammen mit dem Rohrband 16 installiert wurde. Die Rauchgasleitungen 28, 29 sind mit je einem Gebläse 30, 31 versehen. Die Rauchgasleitung 28 ist mit den Rauchgasrückführungen 11 der Brenner 10 und die Rauchgasleitung 29 mit der Sekundärluft der Brenner 10 verbunden.

Im unteren Teil des zweiten Rauchgaszuges 26, etwa auf Höhe der zweiten Brennerebene 3, ist ein Economizer 32 angeordnet. Eine vor dem Einbau des Rohrbandes 16 vom Economizer 32 zu einem Verdampfer 33 führende Rohrleitung ist auf einer Höhe oberhalb des unteren Sammlers 23 unterbrochen; ihr vom Economizer 32 wegführender Rohrabschnitt 34 ist über eine Zuleitung 35 mit dem unteren Sammler 23 und ihr zum Verdampfer 33 führender Rohrabschnitt 36 über eine Ableitung 37 mit dem oberen Sammler 25 des Rohrbandes 16 verbunden.

Durch den Anschluß der Zuleitung 35 an den Economizer 32 und der Ableitung 37 an den Verdampfer 33 ist das Rohrband 16 zwischen Economizer 32 und Verdampfer 33 geschaltet. In Fließrichtung des Wassers bzw. Dampfes sind hinter dem Verdampfer 33 und Wandüberhitzer 9 Dampfkühler 38 und Überhitzer 39 angeordnet (Figur 4). Der Economizer 32 ist durch eine Speiseleitung 40 mit einer Speisepumpe 41 verbunden. Eine Einspritzwasserleitung 42 zweigt von der Leitung 40 ab und führt zu den Dampfkühlern 38.

Das Rohrband 16 wird aus fünfzig direkt verschweißten Rohren 17 gebildet, wobei in der Zeichnung nur einige dargestellt sind (Figuren 5 und 6). Die Rohre 17 bestehen aus warmfestem oder hochwarmfestem Stahl und haben z.B. einen Außendurchmesser von 57 mm und eine Wanddicke von 5,6 mm. Die gesamte Breite des Rohrbandes 16 beträgt etwa 3 m. Im Bereich, in dem das Rohrband 16 angeordnet ist, bedeckt es etwa 40 % der Mittelfläche, dementsprechend bleibt etwa 60 % der Fläche durch die Durchlässe frei. Dadurch bildet das Rohrband 16 in diesem Bereich etwa 20 % der Heizfläche des Feuerraumes 1.

Die abgeflachten Spitzen 18, 19, 20 bestehen jeweils aus drei Abschnitten, einem mittleren Abschnitt 43 und zwei äußere Abschnitte 44. Die Rohre 17 sind im mittleren Abschnitt 43 gerade, senkrecht nebeneinander angeordnet und über (etwa 10 mm breite) Stege 45 miteinander verschweißt. In den sich oben und unten daran anschließenden äußeren Abschnitten 44 weisen die Rohre 17 Rohrbögen 46, die mit Abstand zueinander verlaufen, auf. Im unteren äußeren Abschnitt 47 der mittleren Spitze 19 weist das Rohrband 16 eine Faltung auf. Die Positionen der Rohre 17 sind so getauscht, daß das im unteren "V" äußere Rohr 48 im oberen "V" innen liegt. Die Rohre 17 sind durch die Faltung alle gleich lang.

In den mittleren Abschnitten 43 der Spitzen 18, 19, 20 ist das Band 16 bei Zwangsumlauf- und Zwangsdurchlaufkesseln über Halteeisen zur Lastübernahme an den Feuerraumwänden 12, 13 befestigt. (Die Figuren 5 bis 8 zeigen ein Ausführungsbeispiel für eine Befestigung des Rohrbandes 16 durch Vollverschweißung an den Rohrstegen der Naturumlaufkessel; die oben beschriebene Befestigung mit Halteeisen ist nicht dargestellt.)

Zur weiteren Erläuterung der Erfindung wurde der Einfluß des Rohrbandes 16 auf den Temperaturverlauf des Rauchgases im Feuerraum 1 in Abhängigkeit von der Kesselhöhe (Figur 9) und in Abhängigkeit von der Kesselbreite (Figur 10) mit einem Feuerraum-Zonenmodell berechnet und dargestellt. Der Temperaturverlauf des Rauchgases nach Einbau des Rohrbandes 16 (durchgezogene Linie) zeigt in beiden Betrachtungsebenen eine erhebliche Absenkung der Temperatur im Maximum verglichen mit dem Temperaturverlauf vor Einbau des Rohrbandes 16 (gestrichelte Linie).

Die Absenkung der Rauchgastemperaturen im Feuerraum wird einerseits durch die zusätzliche Heizfläche des Rohrbandes und andererseits durch Verdopplung der rückgeführten Rauchgasmenge erzielt. Diese Erhöhung der rückgeführten Rauchgasmenge in den Feuerraum 1 dient gleichzeitig dazu, die Wärmebilanz des Kessels, die durch eine vergrößerte Heizfläche verändert wird, zu regulieren.

Im Betrieb dieses umgerüsteten, mit schwerem Heizöl bzw. Gas befeuerten Bensonkessels wird durch die zusätzliche Feuerraumheizfläche des Bandes 16 und die Verdopplung der rückgeführten Rauchgasmenge eine NOₓ-Reduzierung von 25 bis 35 % erreicht.

Ein weiteres Ausführungsbeispiel des Rohrbandes 16 (Figuren 7 und 8) unterscheidet sich folgendermaßen von dem oben beschriebenen Rohrband 16:
- Das Rohrband 16 besteht aus fünfundvierzig über Stege 49 verschweißten Rohren 17. Seine Breite beträgt dabei 3,15 m.
- Die Rohre 17 sind in den mittleren Abschnitten 43 der Spitzen 18, 19, 20 senkrecht zur Mittelebene, d.h. parallel zu den Feuerraumwänden 12, 13, nebeneinander angeordnet. Diese Anordnung der Rohre 17 ist aufwendiger. Sie verhindert jedoch eine Temperaturabsenkung in der Nähe der Feuerraumwände 12, 13, durch Heizflächen des Rohrbandes 16.

### Beispiel 2 (Naturumlaufkessel)

Der Naturumlaufkessel des Beispiels 2 unterscheidet sich zusätzlich zu den bekannten, grundsätzlichen Unterschieden in folgenden Punkten vom Kessel des Beispiels 1:
- Im Feuerraum sind nur drei Brennerebenen 2, 3, 4 übereinander angeordnet, wobei der Abstand der ersten Brennerebene 2 zum Feuerraumboden 6 etwa ein Drittel des Brennerebenenabstandes beträgt.
- Der Bereich, in dem das Rohrband 16 angeordnet ist, beginnt zwischen erster und zweiter Brennerebene 2, 3 und endet um etwa einen halben Brennerebenenabstand oberhalb der dritten Brennerebene 4.
- Untere Spitze 18 und obere Spitze 20 des mit drei Spitzen 18, 19, 20 versehenen, zickzackförmigen Rohrbandes 16 sind in Höhe der zweiten und dritten Brennerebene 3, 4 an der Rückwand 13 befestigt. Die mittlere, zwischen zweiter und dritter Brennerebene 3, 4 angeordnete Spitze 19 sowie die Zuleitungsrohre 21 und Ableitungsrohre 22 befinden sich auf der Seite der Brennerwand 12.
- Das Rohrband 16 ist gemäß Figur 13 parallel zum Verdampfer 33 geschaltet. Dabei ist der untere Sammler 23 über die Zuleitung 35 mit einem von einer Verdampfertrommel 50 abzweigenden Fallrohr 51 verbunden und der obere Sammler 25 über die Ableitung 37 an die Verdampfertrommel 50 angeschlossen.
- Das Rohrband 16 ist durch Schweißverbindungen zwischen mittleren Abschnitten 43 der Spitzen 18, 19, 20 mit den Feuerraumwänden 12, 13 an diesen befestigt (vgl. Figuren 5 bis 8).
- Der Steigungswinkel der Rohre 17 des Rohrbandes 16 im Feuerraum 1 beträgt mindestens 10 %.

Bei Altanlagen, bei denen die Anordnung der Zuleitungsrohre 21 und der Ableitungsrohre 22, z.B. aus Platzgründen, weder durch die Rückwand 13 noch durch die Brennerwand 12 möglich ist, werden (nicht dargestellt) die Zuleitungsrohre 21 durch den Feuerraumboden 6 und die Ableitungsrohre 22 durch die Feuerraumdecke 8 geführt.

## Patentansprüche

1. Dampfkessel mit einem Feuerraum (1), der mit übereinander angeordneten Brennerebenen (2, 3, 4, 5), mit auf mindestens einer Brennerwand (12) nebeneinander angeordneten Brennern (10) und mit einer durch ein Rohrband (16) gebildeten Heizfläche versehen ist, wobei das Rohrband (16) in einer senkrechten Mittelebene des Feuerraumes (1) angeordnet und mit horizontalen Durchlässen versehen ist, dadurch gekennzeichnet, daß sich das Rohrband (16) von der Brennerwand (12) bis zur gegenüberliegenden Rückwand (13) erstreckt, zwischen unterer Brennerebene (2) und um einen Brennerebenenabstand oberhalb der oberen Brennerebene (5, 4) angeordnet und an der Brennerwand (12) und der Rückwand (13) befestigt ist und daß sich die horizontalen Durchlässe auf Höhe der Brennerebenen (3, 4, 5) befinden.

2. Dampfkessel nach Anspruch 1, gekennzeichnet durch zwei Rauchgasleitungen (28, 29), die mit dem Feuerraum (1) verbunden sind.

3. Dampfkessel nach Anspruch 1 oder 2, dadurch gekennzeichnet, daß das Rohrband (16) in senkrechter Richtung zickzackförmig ausgeführt und an mindestens einer seiner Spitzen (18, 19, 20) auf Höhe der Brennerebenen (3, 4, 5) an der Brennerwand oder der Rückwand (12, 13) befestigt ist.

4. Dampfkessel nach einem der Ansprüche 1 bis 3, dadurch gekennzeichnet, daß Zuleitungsrohre (21) des Rohrbandes (16) im unteren Drittel des Feuerraumes (1), insbesondere zwischen erster und zweiter Brennerebene (2, 3), durch die Rückwand oder die Brennerwand (13, 12) geführt sind.

5. Dampfkessel nach einem der Ansprüche 1 bis 4, dadurch gekennzeichnet, daß Ableitungsrohre (22) des Rohrbandes (16) in der oberen Hälfte des Feuerraumes (1), insbesondere um einen halben bis einen ganzen Brennerebenenabstand oberhalb der obersten Brennerebene (5, 4), durch die Rückwand oder die Brennerwand (13, 12) geführt sind.

6. Dampfkessel nach einem der Ansprüche 1 bis 5, dadurch gekennzeichnet, daß die Zuleitungsrohre (21) des Rohrbandes (16) an einen Economizer (32) und seine Ableitungsrohre (22) an einen Verdampfer (33) angeschlossen sind.

7. Dampfkessel nach einem der Ansprüche 1 bis 6, dadurch gekennzeichnet, daß die Länge der Rohre (17) durch eine Faltung des Rohrbandes (16) gleich groß ist.

8. Dampfkessel nach einem der Ansprüche 1 bis 5, dadurch gekennzeichnet, daß die Zuleitungsrohre (21) und die Ableitungsrohre (22), des Rohrbandes (16) an eine Verdampfertrommel (50) angeschlossen sind.

9. Dampfkessel nach Anspruch 8, dadurch gekennzeichnet, daß der Steigungswinkel der Rohre (17) des Rohrbandes (16) im Feuerraum (1) mindestens 10° beträgt.

10. Dampfkessel nach einem der Ansprüche 3 bis 9, dadurch gekennzeichnet, daß die Spitzen (18, 19, 20) des Rohrbandes (16) abgeflacht sind und jeweils aus drei Abschnitten (43, 44) bestehen, wobei die Rohre (17) im mittleren Abschnitt (43) senkrecht angeordnet und miteinander verschweißt sind und in den beiden sich daran anschließenden oberen und unteren Abschnitten (44) als Rohrbögen (46), die mit Abstand zueinander angeordnet sind, ausgebildet sind.

11. Dampfkessel nach Anspruch 10, dadurch gekennzeichnet, daß die Rohre (17) im mittleren Abschnitt (43) der Spitzen (18, 19, 20) in der Mittelebene nebeneinander angeordnet sind und über Stege (45) miteinander verschweißt sind.

12. Dampfkessel nach Anspruch 10, dadurch gekennzeichnet, daß die Rohre (17) im mittleren Abschnitt (43) der Spitzen (18, 19, 20) senkrecht zur Mittelebene, d.h. parallel zur Brennerwand und zur Rückwand (12, 13), nebeneinander angeordnet sind.

13. Dampfkessel nach einem der Ansprüche 3 bis 12, mit vier Brennerebenen, dadurch gekennzeichnet, daß das Rohrband (16) drei Spitzen (18, 19, 20), die auf Höhe der oberen drei Brennerebenen (3, 4, 5) befestigt sind, aufweist.

14. Dampfkessel nach einem der Ansprüche 3 bis 12, mit drei Brennerebenen, dadurch gekennzeichnet, daß das Rohrband (16) drei Spitzen (18, 19, 20) aufweist, wobei die untere Spitze (20) auf Höhe der mittleren Brennerebene (3) und die obere Spitze (18) auf Höhe der oberen Brennerebenen (4) befestigt sind.

## Claims

1. Boiler with a combustion chamber (1), which is provided with burner planes (2, 3, 4, 5) arranged one above the other, with burners (10) arranged beside one another on at least one burner wall (12) and with a heating surface formed by a pipe band (16), wherein the pipe band (16) is arranged in a vertical centre plane of the combustion chamber (1) and provided with horizontal passages, characterised thereby that the pipe band (16) extends from the burner wall (12) as far as the oppositely disposed back wall (13), is arranged between lower burner plane (2) and above, by one burner plane spacing, the upper burner plane (5, 4) and is fastened to the burner wall (12) and the back wall (13), and that the horizontal passages are disposed at the level of the burner planes (3, 4, 5).

2. Boiler according to claim 1, characterised by two flue gas ducts (28, 29), which are connected with the combustion chamber (1).

3. Boiler according to claim 1 or 2, characterised thereby that the pipe band (16) is executed to be zigzag-shaped in vertical direction and is fastened to the burner wall (12) or the back wall (13) at at least one of its points (18, 19, 20) at the level of the burner planes (3, 4, 5).

4. Boiler according to one of claims 1 to 3, characterised thereby that feed pipes (21) of the pipe band (16) are led through the back wall (13) or the burner wall (12), in particular between the first and second burner plane (2, 3), in the lower third of the combustion chamber (1).

5. Boiler according to one of claims 1 to 4, characterised thereby that the discharge pipes (22) of the pipe band (16) are fed through the back wall (13) or the burner wall (12) in the upper half of the combustion chamber (1), in particular above the uppermost burner plane (5, 4) by one half to one full burner plane spacing.

6. Boiler according to one of claims 1 to 5, characterised thereby that the feed pipes (21) of the pipe band (16) are connected to an economiser (32) and its discharge pipes (22) to an evaporator (33).

7. Boiler according to one of claims 1 to 6, characterised thereby that the length of the pipes (17) is through a folding of the pipe band (16), equal in dimension.

8. Boiler according to one of claims 1 to 5, characterised thereby that the feed pipes (21) and the discharge pipes (22) of the pipe band (16) are connected to an evaporator drum (50).

9. Boiler according to claim 8, characterised thereby that the angle of inclination of the pipes (17) of the pipe band (16) in the combustion chamber (1) amounts to at least 10°.

10. Boiler according to one of claims 3 to 9, characterised thereby that the points (18, 19, 20) of the pipe band (16) are flattened off and consist each time of three sections (43, 44), wherein the pipes (17) in the middle section (43) are arranged to be vertical and are welded together and in the two upper and lower sections (44) adjoining thereat are constructed as pipe bends (46), which are arranged at a spacing relative to one another.

11. Boiler according to claim 10, characterised thereby that the pipes (17) in the middle section (43) of the points (18, 19, 20) are arranged beside one another in the centre plane and are welded together by way of webs (45).

12. Boiler according to claim 10, characterised thereby that the pipes (17) in the middle section (43) of the points (18, 19, 20) are arranged beside one another and perpendicularly to the centre plane, i.e. parallel to the burner wall (12) and to the back wall (13).

13. Boiler according to one of claims 3 to 12 with four burner planes, characterised thereby that the pipe band (16) has three points (18, 19, 20) which are fastened at the level of the upper three burner planes (3, 4, 5).

14. Boiler according to one of claims 3 to 12 with three burner planes, characterised thereby that the pipe band (16) has three points (18, 19, 20), wherein the lower point (20) is fastened at the level of the middle burner plane (3) and the upper point (18) at the level of the upper burner plane (4).

## Revendications

1. Chaudière à vapeur, avec une chambre de combustion (1) équipée de plans de brûleurs (2,3,4,5) disposés les uns au-dessus des autres, avec des brûleurs (10) disposées les uns à côté des autres sur au moins une paroi à brûleurs (12) et équipée d'une surface de chauffe formée par une bande tubulaire (16), la bande tubulaire (16) étant disposée dans un plan médian vertical de la chambre de combustion (1) et pourvue de passages horizontaux, caractérisée en ce que la bande tubulaire (16) s'étend de la paroi à brûleurs (12) jusqu'à la paroi arrière (13) située en face, en cheminant entre un plan de brûleur inférieur (2) et un point situé au-dessus du plan de brûleur supérieur (5,4), à une valeur correspondant à l'espacement entre plans de brûleurs, et fixée sur la paroi à brûleurs (12) et sur la paroi arrière (13), suivant des espacements correspondant à l'espacement entre plans de brûleurs, et en ce que les passages horizontaux se situent au niveau des plans de brûleurs (3,4,5).

2. Chaudière à vapeur selon la revendication 1, caractérisée par deux conduites de gaz de fumées (28,29), reliées à la chambre de combustion (1).

3. Chaudière à vapeur selon la revendication 1 ou 2, caractérisée en ce que la bande tubulaire (16) s'étend verticalement en forme de zig-zag et est fixée sur la paroi à brûleurs ou sur la paroi arrière (12,13) en au moins l'une de ses pointes (18,19,20), au niveau des plans de brûleur (3,4,5).

4. Chaudière à vapeur selon l'une des revendications 1 à 3, caractérisée en ce que des tubes d'amenée (21) de la bande tubulaire (16) sont guidés dans le premier tiers de la chambre de combustion (1), en particulier entre le premier et le deuxième plan de brûleur (2,3), à travers la paroi arrière ou la paroi à brûleurs (13,12).

5. Chaudière à vapeur selon l'une des revendications 1 à 4, caractérisée en ce que des tubes d'évacuation (22) de la bande tubulaire (16) sont guidés dans la moitié supérieure de la chambre de combustion (1), en particulier à une distance, égale de un demi à un espacement de plans de brûleurs, au-dessus du plan de brûleur supérieur (5,4), à travers la paroi arrière ou la paroi à brûleurs (13,12).

6. Chaudière à vapeur selon l'une des revendications 1 à 5, caractérisée en ce que les tubes d'amenée (21) de la bande tubulaire (16) sont raccordés à un économiseur (32) et que ses tubes d'évacuation (22) sont raccordés à un vaporiseur (33).

7. Chaudière à vapeur selon l'une des revendications 1 à 6, caractérisée en ce que la longueur des tubes (17) est celle obtenue par un pliage de la bande tubulaire (16).

8. Chaudière à vapeur selon l'une des revendications 1 à 5, caractérisée en ce que les tubes d'amenée (21) et les tubes d'évacuation (22) de la bande tubulaire (16) sont raccordés à un tambour de vaporiseur (50).

9. Chaudière à vapeur selon la revendication 8, caractérisée en ce que l'angle d'inclinaison des tubes (17) de la bande tubulaire (16) dans la chambre de combustion est d'au moins 10 degrés.

10. Chaudière à vapeur selon l'une des revendications 3 à 9, caractérisée en ce que les pointes (18,19,20) de la bande tubulaire (16) sont aplaties et composées chacune de trois tronçons (43,44), les tubes (17) étant disposés verticalement dans le tronçon médian (43) et soudés entre eux et étant réalisés sous forme de coudes tubulaires (46), espacés les uns des autres, dans les deux tronçons supérieur et inférieur (44) s'y raccordant.

11. Chaudière à vapeur selon la revendication 10, caractérisée en ce que les tubes (17) sont disposés les uns à côté des autres dans le tronçon médian (43) des pointes (18,19,20) et soudés entre eux par des pattes (45).

12. Chaudière à vapeur selon la revendication 10, caractérisée en ce que les tubes (17) sont disposés les uns à côté des autres dans le tronçon médian (43) des pointes (18,19,20), perpendiculairement au plan médian, c'est-à-dire parallèlement à la paroi à brûleurs et à la paroi arrière (12,13).

13. Chaudière à vapeur selon l'une des revendications 3 à 12, avec quatre plans de brûleur, caractérisée en ce que la bande tubulaire (16) présente trois pointes (18,19,20), fixées au niveau des trois plans de brûleur supérieurs (2,4,5).

14. Chaudière à vapeur selon l'une des revendications 3 à 12, avec trois plans de brûleur, caractérisée en ce que la bande tubulaire (16) présente trois pointes (18,19,20), la pointe inférieure (20) étant fixée au niveau du plan de brûleur médian (3) et la pointe supérieure (18) étant fixée au niveau des plans de brûleur supérieurs (4).
